# EUROPÄISCHE PATENTSCHRIFT

(11) **EP 1 571 269 B1**
(45) Veröffentlichungstag und Bekanntmachung des Hinweises auf die Patenterteilung: **19.07.2006**
(21) Anmeldenummer: 04005124.5
(22) Anmeldetag: 04.03.2004
(51) Int. Cl.: E03F 5/04

(54) **Abwasserablauf**
Floor drain
Bouche d'écoulement

(43) Veröffentlichungstag der Anmeldung: 07.09.2005
(73) Patentinhaber: Kessel GmbH, 85101 Lenting (DE)
(72) Erfinder: Kessel, Bernhard, 85101 Lenting (DE)
(74) Vertreter: Grünecker, Kinkeldey, Stockmair & Schwanhäusser Anwaltssozietät

(56) Entgegenhaltungen:
- EP-A- 0 081 038
- EP-A- 0 795 652
- DE-U- 29 517 550
- GB-A- 205 879

## Beschreibung

Die Erfindung betrifft einen Abwasserablauf der im Oberbegriff des Patentanspruchs 1 angegebenen Art.

Bei einem aus GB 205 879 A bekannten Abwasserablauf ergibt sich die vorbestimmte Geruchverschluss-Höhe aus zwei Teil-Geruchverschluss-Höhen zweier getrennt wirkender Geruchverschlüsse. Da sich die Teil-Geruchverschluss-Höhen nicht überlappen, sondern zwischen ihnen ein beträchtlicher Hochabstand vorliegt, baut der Abwasserablauf unzweckmäßig hoch.

Bei einem aus EP 0 081 038 A bekannten Abwasserablauf wird die vorbestimmte Geruchverschluss-Höhe durchgehend zwischen der Innenwand eines in den Ablaufbehälter eingesetzten Topfes und einer von oben mittig in den Topf nach unten greifenden Schürze definiert. Aufgrund der oberhalb und unterhalb der vorbestimmten, in einem durchgehenden Geruchverschluss-Höhe erforderlichen Durchströmquerschnitte baut der Abwasserablauf unzweckmäßig hoch.

Bei einem aus EP 0 795 652 A bekannten Abwasserablauf mit Ölsperrfunktion wird die Geruchverschluss-Höhe durchgehend zwischen der Innenwand eines in den Ablaufbehälter eingesetzten Topfes, der mit seinem oberen Rand eine Überlaufschwelle definiert, und der Außenwand eines weiteren, von oben eingesteckten, eine bodenseitige Durchgangsöffnung bildenden Topf definiert. Aufgrund der oberhalb und unterhalb der Grenzen der vorbestimmten durchgehenden Geruchverschluss-Höhe erforderlichen Durchgangsquerschnitte baut der Abwasserablauf unzweckmäßig hoch.

Ein aus DE 295 17 550 U bekannter Abwasserablauf enthält die Geruchverschluss-Vorrichtung, um einen Rückstrom von Gerüchen oder Kanalgasen zu unterbinden. Typische Einsatzfälle sind im Badezimmer, im Keller, in Küchen oder ähnlichen Nassbereichen. In der Geruchverschtussvorrichtung wird die vorbestimmte Geruchverschluss-Höhe zwischen einer Topf-Innenwand und einem Tauchrohr durchgehend definiert. Die durchgehende Geruchverschlusshöhe bedingt jedoch eine bestimmte Bauhöhe der Geruchverschluss-Vorrichtung. In einem solchen Abwasserablauf sind jedoch oberhalb und unterhalb der Geruchverschluss-Vorrichtung bestimmte Durchströmquerschnitts-Höhen erforderlich. Da in modemen Gebäuden die Böden oder Estrichkonstruktionen relativ dünn sind oder nur geringe Einbautiefen für einen Abwasserablauf zulassen, lässt sich oftmals der Abwasserablauf nicht installieren. Es besteht deshalb Bedarf, die Bauhöhe der Abwasserabläufe mit Geruchverschluss so gering wie möglich zu halten, wobei jedoch die vorbestimmte Geruchverschluss-Höhe, beispielsweise 50 mm, gegeben sein muss.

Der Erfindung liegt die Aufgabe zugrunde, einen Abwasserablauf bzw. eine Geruchverschluss-Vorrichtung der eingangs genannten Art mit verringerter Bauhöhe anzugeben.

Die gestellte Aufgabe wird mit den Merkmalen des Anspruchs 1 gelöst.

Mit zwei Geruchverschlüssen, deren jeder nur eine wirksame Teil-Geruchverschluss-Höhe kleiner als die vorbestimmte Geruchverschluss-Höhe definiert, und die in Horizontalrichtung mittelbar oder unmittelbar durch die Unterströmschwelle separiert sind, lässt sich trotz der erforderlichen Durchströmquerschnitte oberhalb und unterhalb der Geruchverschluss-Vorrichtung die Bauhöhe des Abwasserablaufs bzw. der Geruchverschluss-Vorrichtung erheblich reduzieren, denn die Durchströmquerschnitts-Höhen oberhalb und unterhalb der Geruchverschluss-Vorrichtung addieren sich nur zur wirksamen Teil-Geruchverschluss-Höhe eines Geruchverschlusses hinzu, während sich die andere Teil-Geruchverschluss-Höhe auf die Bauhöhe nicht mehr auswirkt. Es lässt sich auf diese Weise eine sehr niedrig bauende Geruchverschluss-Vorrichtung bzw. ein sehr niedrig bauender Abwasserablauf schaffen, um mit Einbausituationen mit geringer Einbautiefe zurecht zu kommen. Zweckmäßig ist der eine Geruchverschluss ein Glocken-Geruchverschluss und ein weiterer ein Tauchwand-Geruchverschluss. Speziell der Tauchwand-Geruchverschluss beansprucht in Horizontalrichtung des Abwasserablaufs wenig Bauraum im Vergleich zum Glocken-Geruchverschluss. Es wäre aber auch denkbar, zwei Glocken-Geruchverschlüsse nebeneinanderliegend zu kombinieren, um die vorbestimmte Geruchverschlusshöhe trotz verringerter Bauhöhe zu gewährleisten. Herstellungstechnisch und strömungstechnisch günstig weist der erste Glocken-Geruchverschluss eine von der Unterströmschwelle aufsteigende, oben offene Steigwand und eine über die Steigwand außen nach unten greifende Glockenwand auf, und der andere Geruchverschluss eine, vorzugsweise vor der Ablauföffnung, nach unten bis zur Unterströmschwelle führende Tauchwand und eine gegenüber der Unterströmschwelle hochgesetzte Überlaufschwelle, vorzugsweise in die Ablauföffnung. Der Zulauf in den Ablaufbehälter erfolgt entweder von der Seite und/oder von oben, wobei das Abwasser zunächst den Glocken-Geruchverschluss durchsetzt und erst stromab der Unterströmschwelle den anderen Geruchverschluss. Dieses Konzept gestattet es auch, große Durchströmquerschnitte oberhalb und unterhalb der Geruchverschluss-Vorrichtung vorzusehen.

Die wirksame Teil-Geruchverschluss-Höhe des ersten Glocken-Geruchverschlusses wird zwischen dem oberen Ende der Steigwand und dem unteren Ende der Glockenwand definiert, während die wirksame Teil-Geruchverschluss-Höhe des anderen Geruchverschlusses zwischen dem unteren Ende der Tauchwand an der Unterströmschwelle und der Überlaufschwelle definiert wird. Die beiden Teil-Geruchverschluss-Höhen ergeben miteinander die vorbestimmte Geruchverschluss-Höhe der Geruchverschluss-Vorrichtung, wobei die Teil-Geruchverschluss-Höhe, die in die Bauhöhe des Abwasserablaufs bzw. der Geruchverschluss-Vorrichtung entscheidend eingeht, natürlich so niedrig wie möglich gewählt wird. Allerdings spielen hier die geometrischen Verhältnisse im Abwasserablauf eine Rolle, so dass im Regelfall die wirksame Teil-Geruchverschluss-Höhe des Glocken-Geruchverschlusses größer sein kann als die des anderen Geruchverschlusses.

Um gleichförmige Strömungsverhältnisse zu erzielen, kann die Unterströmschwelle die als zweckmäßig rohrförmige ausgebildete Steigwand außen vollständig umgeben. Der Tauchwand-Geruchverschluss ist stromab der Unterströmschwelle in Strömungsrichtung zur Ablauföffnung, vorzugsweise direkt bei der Ablauföffnung, platziert.

Herstellungstechnisch günstig sind die Steigwand-, die Unterströmschwelle und die Tauchwand in einem einstückigen Formteil enthalten, der in einem Dichtsitz des Ablaufbehälters herausnehmbar festgelegt wird. Die Glocke des Glocken-Geruchverschlusses wird dann beispielsweise von dem Formteil getragen.

Anhand der Zeichnung wird eine Ausführungsform des Erfindungsgegenstandes erläutert. Die Fig. 1 ist ein Vertikalschnitt einer Ausführungsform eines Abwasserablaufs.

Der in Fig. 1 gezeigte Abwasserablauf A ist beispielsweise ein Keller-, Bad- oder Deckenablauf, der vorwiegend im Boden eines Innenraums installiert wird und deshalb gegen zurückströmende Gerüche oder Kanalgase mit einer Geruchverschluss-Vorrichtung V ausgestattet ist. In der gezeigten Ausführungsform ist die Geruchverschluss-Vorrichtung V zwischen einem Zulauf Z und einem Ablauf X in einem Ablaufbehälter 1 wirksam, der gegebenenfalls auch einen oberseitigen Einlauf besitzt. Abzusperrende Gerüche stammen aus dem Ablauf X.

Der Ablaufbehälter 1 ist annähernd topfförmig gestaltet, besitzt eine ebene Bodenwand 2, eine umlaufende Seitenwand 3 mit einer oberen Dichtfassung 4 für einen Deckel, und wird entweder durch einen Deckel oder einen Rost verschlossen. In der Seitenwand 3 ist wenigstens eine Ablauföffnung 5 und wenigstens eine Zulauföffnung 8 geformt. Bei der Ablauföffnung 5 ist in der Seitenwand 3 eine Überlaufschwelle 6, z.B. mit geradem Verlauf senkrecht zur Zeichnungsebene, geformt, beispielsweise an einer tieferen Position des Behälters 1 als die Unterkante der Zulauföffnung 8. Die Überlaufschwelle 6 könnte alternativ auch im Inneren des Ablaufbehälters 1 vorgesehen sein.

Die Geruchverschluss-Vorrichtung V weist zumindest einen einstückigen Formteil F und eine aufgesetzte Glocke 15 auf. Der Formteil F ist mit einem Dichtrand 14 in einem entlang der Behälterinnenwand z.B. schräg verlaufenden Dichtsitz 7 herausnehmbar, jedoch dicht gehaltert. Die Glocke 15 ist auf den Formteil aufgesetzt und mit einer Fassung 19 und Stützstegen 21 abgestützt. Eine Deckwand 20 der Glocke 15 erstreckt sich bis zur Zulauföffnung 8.

Die Geruchverschluss-Vorrichtung V umfasst bei der gezeigten Ausführungsform zwei Geruchverschlüsse, nämlich einen Glockengeruch-Verschluss G1 und einen Tauchwand-Geruchverschluss G2, deren jeder eine wirksame Teil-Geruchverschlusshöhe h1 bzw. h2 definiert. Die Geruchverschluss-Vorrichtung V könnte insgesamt fest eingebaut sein. Der herausnehmbare Formteil F erlaubt jedoch eine leichte Säuberung.

Der Glocken-Geruchverschluss G1 umfasst eine Steigwand 9 mit einer oberen Öffnung 10, wobei die Steigwand beispielsweise als Rohrwand ausgebildet ist und sich mit einem gebogenen, umlaufenden Bereich nach unten bis zu einer Unterströmschwelle 12 erstreckt. An die Unterströmschwelle 12 schließt sich eine nach oben bis zu dem Dichtrand 14 verlaufende Tauchwand 13 des Tauchwand-Geruchverschlusses G2 an. Diese Tauchwand 13 umfasst eine Glockenwand 16 und erstreckt sich in Fig. 1 nach links schräg abfallend bis zum Dichtsitz 7 unterhalb der Mündung der Zulauföffnung 8. Die Glocke 15 hat eine ebene Deckwand 18 und die von dieser gerundet herabhängende Glockenwand 16, die mit einem unteren horizontalen Ende 17 im Abstand oberhalb der Unterströmschwelle 12 ausläuft. Die Teil-Geruchverschluss-Höhe h1 des Glocken-Geruchverschlusses G1 wird zwischen dem oberen Ende 10 der Steigwand 9 und dem unteren Ende 17 der Glockenwand 16 definiert.

Der Tauchwand-Geruchverschluss G2 wird definiert durch die Tauchwand 13, die sich bis zur Unterströmschwelle 12 und im Abstand vor der Mündung der Ablauföffnung 5 erstreckt und dem Abschnitt der Seitenwand 3, der nach oben bis zur Überlaufschwelle 6 reicht. Zwischen der Überlaufschwelle 6 und der Unterströmschwelle 12 wird die wirksame Teil-Geruchverschluss-Höhe h2 des Tauchwand-Geruchverschlusses G2 definiert.

Oberhalb des Endes 10 der Steigwand 9 ist unterhalb der Deckwand 18 ein oberer Durchströmquerschnitt 22 vorgesehen, während unterhalb des Endes 17 ein weiterer Durchströmquerschnitt 23 gebildet wird. Unterhalb der Unterströmschwelle 12 wird ein weiterer Durchströmquerschnitt 24 begrenzt, über welchen der Innenraum innerhalb der Steigwand 9 mit dem Tauchwand-Geruchverschluss G2 in Strömungsverbindung ist.

Die Summe der wirksamen Teil-Geruchverschluss-Höhen h1 und h2 ergibt zumindest die vorbestimmte Geruchverschluss-Höhe der Geruchverschluss-Vorrichtung V. Da die wirksame Teil-Geruchverschluss-Höhe h1 um die wirksame Teil-Geruchverschluss-Höhe h1 geringer ist als die vorbestimmte Geruchverschluss-Höhe, resultiert die Bauhöhe des Ablaufbehälters 1 bzw. der Geruchverschluss-Vorrichtung V mit den notwendigen oberen und unteren Durchströmquerschnitten 22, 24 in einer erheblich geringeren Bauhöhe, als sie sich ergäbe, wenn der Glocken-Geruchverschluss G1 allein die ganze vorbestimmte Geruchverschluss-Höhe definieren würde.

Bei einer nicht gezeigten Ausführungsform könnten auch zwei Glocken-Geruchverschlüsse kombiniert werden, oder zwei Tauchwand-Geruchverschlüsse. Bei der gezeigten Ausführungsform beträgt das Verhältnis der wirksamen Teil-Geruchverschluss-Höhen ca. 2 : 1; dieses Verhältnis kann aber wahlweise variiert werden.

Aus dem Zulauf Z kommendes Abwasser strömt um die Glockenwand 16 und durch den Durchströmquerschnitt 23 ins innere der Glockenwand 16 ein, überströmt dann das Ende 10 und fällt auf die Bodenwand 2, ehe es durch den Durchströmquerschnitt 24 und über die Überlaufschwelle 6 in den Ablauf X gelangt. Hört der Abwasserstrom auf, dann bleibt zwischen der Glockenwand 16 und der Steigwand 9 in dem dort gebildeten Raum eine Wassersäule mit der Höhe h1 stehen, während zwischen der Tauchwand 13 und der Überlaufschwelle 16 eine Wassersäule mit der Höhe h2 stehen bleibt. Diese Wassersäulen bewirken den Geruchverschluss mit zumindest der vorbestimmten Geruchverschluss-Höhe h1 + h2.

Die Bauhöhe des Abwasserablaufs A beträgt nur etwas mehr als das Doppelte der Höhe h1. Die Bauhöhe der Geruchverschluss-Vorrichtung V beträgt bei der gezeigten Ausführungsform weniger als das Doppelte der Höhe h1.

## Patentansprüche

1. Abwasserablauf (A), insbesondere Keller-, Bad- oder Deckenablauf, mit einem zumindest eine seitliche Ablauföffnung (5) aufweisenden Ablaufbehälter (1), in dem eine Geruchverschluss-Vorrichtung (V) mit einer vorbestimmten Geruchverschluss-Höhe vorgesehen ist, wobei die Geruchsverschluss-Vorrichtung zwei in einem Strömungsweg zur Ablauföffnung (5) und in Horizontalrichtung nebeneinander angeordnete Geruchverschlüsse (G1, G2) jeweils mit einer wirksamen Teil-Geruchverschluss-Höhe (h1, h2) kleiner als die vorbestimmte Geruchverschluss-Höhe umfasst, deren jeder oberhalb einer unten platzierten Unterströmschwelle (12) wirksam ist, und die mit ihren Teil-Geruchverschluss-Höhen (h1, h2) gemeinsam die vorbestimmte Geruchverschluss-Höhe definieren, **dadurch gekennzeichnet, dass** der eine Geruchverschluss ein erster Glocken-Geruchverschluss (G1) und der andere ein Tauchwand-Geruchverschluss (G2) oder ein zweiter Glocken-Geruchsverschluss ist, dass der erste Glocken-Geruchverschluss (G1) eine von der Unterströmschwelle (12) aufsteigende, oben offene Steigwand (9) und eine über die Steigwand (9) außen nach unten greifende Glockenwand (16) aufweist, und dass der andere Geruchverschluss eine nach unten bis zur Unterströmschwelle (12) führende Tauchwand (13) und eine gegenüber der Unterströmschwelle (12) hochgesetzte Überlaufschwelle (6) aufweist.

2. Abwasserablauf nach Anspruch 1, **dadurch gekennzeichnet, dass** die Tauchwand (13) im Strömungsweg vor der Ablauföffnung (5) und die Überlaufschwelle (6) in der Ablauföffnung (5) angeordnet sind.

3. Abwasserablauf nach Anspruch 1, **dadurch gekennzeichnet, dass** die wirksame Teil-Geruchverschlusshöhe (h1) des Glocken-Geruchverschlusses (G1) zwischen dem oberen Ende (10) der Steigwand (9) und dem unteren Ende (17) der Glockenwand (16) definiert wird, und dass die wirksame Teil-Geruchverschlusshöhe (h2) des anderen Geruchverschlusses (G2) zwischen dem unteren Ende der Tauchwand (13) an der Unterströmschwelle (12) und der Überlaufschwelle (6) definiert wird.

4. Abwasserablauf nach Anspruch 3, **dadurch gekennzeichnet, dass** die wirksame Teil-Geruchverschlusshöhe (h1) des ersten Glocken-Geruchverschlusses größer ist als die (h2) des anderen Geruchverschlusses (G2).

5. Abwasserablauf nach Anspruch 1, **dadurch gekennzeichnet, dass** die Unterströmschwelle (12) die Steigwand (9), vorzugsweise eine rohrförmige Steigwand, außen vollständig umgibt und gerundet ausgebildet ist, und dass der andere Geruchverschluss (G2) stromab der Unterströmschwelle (12) angeordnet ist, vorzugsweise direkt bei der Ablauföffnung (5).

6. Abwasserablauf nach Anspruch 1, **dadurch gekennzeichnet, dass** die Steigwand (9), die Unterströmschwelle (12) und die Tauchwand (13) in einem einstückigen Formteil (F) enthalten sind, der in einem Dichtsitz (7) des Ablaufbehälters (1) herausnehmbar festgelegt ist und die Glocke (15) des ersten Glocken-Geruchverschlusses (G1) trägt.

7. Abwasserablauf nach Anspruch 3, **dadurch gekennzeichnet, dass** die Bauhöhe des Abwasserablaufs (A) etwas mehr als das Doppelte der Teil-Geruchverschluss-Höhe (h1) beträgt.

8. Abwasserablauf nach Anspruch 3, **dadurch gekennzeichnet, dass** die Bauhöhe der Geruchverschluss-Vorrichtung (V) weniger als das Doppelte der Teil-Geruchverschluss-Höhe (h1) beträgt.

9. Abwasserablauf nach Anspruch 3, **dadurch gekennzeichnet, dass** das untere Ende (17) der Glockenwand (16) tiefer angeordnet ist als die Überlaufschwelle (6).

## Claims

1. Waste water drain (A), particularly a basement, bath or floor drain, having an outflow container (1) comprising at least one lateral outflow opening (5), in which is provided an odour seal device (V) with a predetermined odour seal height, the odour seal device comprising two odour seals (G1, G2) arranged in a flow path to the outflow opening (5) and side by side in the horizontal direction, each having an effective partial odour seal height (h 1, h2) which is less than the predetermined odour seal height, each of which is effective above an underflow threshold (12) placed underneath, and which jointly define the predetermined odour seal height with their partial odour seal heights (h1, h2), **characterised in that** one odour seal is a first bell-type odour seal (G1) and the other is a baffle-type odour seal (G2) or a second bell-type odour seal, **in that** the first bell-type odour seal (G1) comprises an upwardly open rising wall rising from the underflow threshold (12) and a bell wall (16) engaging downwards over the rising wall (9) to the outside, and **in that** the other odour seal comprises a baffle (13) leading downwards to the underflow threshold (12) and an overflow threshold (6) located higher than the underflow threshold (12).

2. Waste water drain according to claim 1, **characterised in that** the baffle (13) is arranged in front of the outflow opening (5) in the flow path and the overflow threshold (6) is arranged in the outflow opening (5).

3. Waste water drain according to claim 1, **characterised in that** the effective partial odour seal height (h1) of the bell-type odour seal (G1) is defined between the upper end (10) of the rising wall (9) and the lower end (17) of the bell wall (16), and **in that** the effective partial odour seal height (h2) of the other odour seal (G2) is defined between the lower end of the baffle (13) at the underflow threshold (12) and the overflow threshold (6).

4. Waste water drain according to claim 3, **characterised in that** the effective partial odour seal height (h1) of the first bell-type odour seal (G1) is greater than that (h2) of the other odour seal (G2).

5. Waste water drain according to claim 1, **characterised in that** the underflow threshold (12) completely surrounds the rising wall (9), preferably a tubular rising wall, on the outside and is of rounded construction, and **in that** the other odour seal (G2) is disposed downstream of the underflow threshold (12), preferably directly at the outflow opening (5).

6. Waste water drain according to claim 1, **characterised in that** the rising wall (9), the underflow threshold (12) and the baffle (13) are contained in a one-piece moulded part (F) which is removably fixed in a sealing seat (7) of the outflow container (1) and carries the bell (15) of the first bell-type odour seal (G1).

7. Waste water drain according to claim 3, **characterised in that** the height of the waste water drain (A) is rather more than twice the partial odour seal height (h1).

8. Waste water drain according to claim 3, **characterised in that** the height of the odour seal device (V) is less than twice the partial odour seal height (h1).

9. Waste water drain according to claim 3, **characterised in that** the lower end (17) of the bell wall (16) is arranged lower down than the overflow threshold (6).

## Revendications

1. Bouche d'écoulement des eaux usées (A), en particulier bouche d'écoulement de cave, de salle de bains ou de plancher, comportant un récipient d'évacuation (1), qui comporte au moins un orifice d'évacuation (5) latéral et dans lequel est prévu au moins un dispositif à siphons (V) avec une hauteur de siphon prédéfinie, le dispositif à siphons (V) comportant au moins deux siphons (G1, G2), agencés dans le trajet d'écoulement vers l'orifice d'évacuation (5) et disposés côte à côte dans le sens horizontal et ayant chacun une hauteur partielle (h1, h2) active, qui est inférieure à la hauteur de siphon prédéfinie, dont chacun est actif au-dessus d'un seuil d'écoulement inférieur (12) situé en bas et qui forment conjointement avec leurs hauteurs partielles (h1, h2) la hauteur de siphon prédéfinie, **caractérisée en ce que** le premier siphon est un siphon en forme de cloche (G1) et l'autre un siphon à paroi plongeuse (G2) ou un deuxième siphon en forme de cloche, **en ce que** le premier siphon en forme de cloche (G1) comporte une paroi montante (9), remontant du seuil d'écoulement inférieur (12) et ouverte en haut, et une paroi en cloche (16) qui s'engage au-dessus de la paroi montante (9) à l'extérieur vers le bas, et **en ce que** l'autre siphon comporte une paroi plongeuse (13) qui mène vers le bas jusqu'au seuil d'écoulement inférieur (12) et un seuil de trop-plein (6) surélevé par rapport au seuil d'écoulement inférieur (12).

2. Bouche d'écoulement des eaux usées selon la revendication 1, **caractérisée en ce que** la paroi plongeuse (13) est agencée dans le trajet d'écoulement en amont de l'orifice d'évacuation (5) et le seuil de trop-plein (6) est agencé dans l'orifice d'évacuation (5).

3. Bouche d'écoulement des eaux usées selon la revendication 1, **caractérisée en ce que** la hauteur partielle (h1) active du siphon en cloche (G1) est définie entre l'extrémité supérieure (10) de la paroi montante (9) et l'extrémité inférieure (17) de la paroi en cloche (16), et **en ce que** la hauteur partielle (h2) active de l'autre siphon (G2) est définie entre l'extrémité inférieure de la paroi plongeuse (13) au niveau du seuil d'écoulement inférieur (12) et le seuil de trop-plein (6).

4. Bouche d'écoulement des eaux usées selon la revendication 3, **caractérisée en ce que** la hauteur partielle (h1) active du premier siphon en forme de cloche est supérieure à la hauteur partielle (h2) de l'autre siphon (G2).

5. Bouche d'écoulement des eaux usées selon la revendication 1, **caractérisée en ce que** le seuil d'écoulement inférieur (12) entoure la paroi montante (9), de préférence une paroi montante tubulaire, entièrement de l'extérieur et est arrondi, et **en ce que** l'autre siphon (G2) est agencé en aval du seuil d'écoulement inférieur (12), de préférence directement près de l'orifice d'évacuation (5).

6. Bouche d'écoulement des eaux usées selon la revendication 1, **caractérisée en ce que** la paroi montante (9), le seuil d'écoulement inférieur (12) et la paroi plongeuse (13) sont contenus dans une pièce profilée (F) d'un seul tenant, laquelle est fixée de manière amovible dans un siège d'étanchéité (7) du récipient d'évacuation (1) et porte la cloche (15) du premier siphon (G1) en forme cloche.

7. Bouche d'écoulement des eaux usées selon la revendication 3, **caractérisée en ce que** la hauteur d'encombrement de la bouche d'écoulement (A) est quelque peu supérieure au double de la hauteur partielle (h1) du siphon.

8. Bouche d'écoulement des eaux usées selon la revendication 3, **caractérisée en ce que** la hauteur d'encombrement du dispositif à siphons (V) est quelque peu inférieure au double de la hauteur de siphon partielle (h1).

9. Bouche d'écoulement des eaux usées selon la revendication 3, **caractérisée en ce que** l'extrémité inférieure (17) de la paroi en cloche (16) est agencée plus bas que le seuil de trop-plein (6).
